# FASCICULE DE BREVET EUROPEEN

(11) **EP 0 153 770 B1**
(45) Date de publication et mention de la délivrance du brevet: **16.08.1990**
(21) Numéro de dépôt: 85200090.0
(22) Date de dépôt: 29.01.1985
(51) Int. Cl.: B63B 19/14

(54) **Panneaux d'écoutille perfectionnés pour bateaux**
Schiffslukendeckel
Hatch covers for ships

(30) Priorité: 27.02.1984 BE 2060353
(43) Date de publication de la demande: 04.09.1985
(73) Titulaire: Ph. BLOMMAERT, personenvennootschap met beperkte aansprakelijkheid, 2110 Wijnegem (BE)
(72) Inventeur: Blommaert, Philippe, B-2130 Brasschaat (BE)
(74) Mandataire: Donné, Eddy

(56) Documents cités:
- BE-A- 680 230
- DE-A- 1 812 392
- US-A- 3 587 476

## Description

La présente invention a trait à des panneaux d'écoutille perfectionnés pour bateaux, spécialement pour des bateaux d'intérieur.

On sait que les panneaux d'écoutille en bois traditionnels sont depuis longtemps remplacés par des panneaux d'écoutille métalliques, disposés de manière ininterrompue d'un côté à l'autre du bateau. Ces panneaux d'écoutille réalisés en aluminium sont cintrés au milieu vers le haut et reposent de part et d'autre sur un surbau d'écoutille du plat-bord, par exemple comme connu du document DE-A-1 812 392.

Ces panneaux d'écoutille connus sont munis de gouttières d'écoulement d'eau de hauteur constante sur toute leur longueur et entre ces gouttières sont prévus des renforts transversaux, tout cela de sorte que dans le surbaux d'écoutille, au niveau des gouttières, doivent être prévues des découpes pour assurer l'appui desdits renforts sur le surbau d'écoutille, ce qui est, absolument nécessaire pour réaliser une bonne étanchéité.

Une construction de ce genre présente toutefois l'inconvénient d'exiger des opérations supplémentaires pour réaliser les découpes, qui, en outre, occasionnement un affaiblissement non négligeable des surbaux d'écoutille.

Or la présente invention a trait à des panneaux d'écoutille pour bateaux excluant systématiquement les inconvénients précités et d'autres inconvénients des panneaux d'écoutille conventionnels. A cet effet l'invention concerne un panneau d'écoutille de bateaux perfectionné du type métallique, généralement exécuté en aluminium et de forme cintrée vers le haut au milieu, de manière à reposer de part et d'autre part sur des surbaux d'écoutille, et dont la hauteur diminue graduellement vers ses deux extrémités à partir du milieu, caractérisé en ce qu'il est constitué par un profilé comportant des gouttières inclinées et orientées perpendiculairement auxdites extrémités et dont la hauteur diminue graduellement à partir du milieu du panneau et en ce que la hauteur dudit panneau d'écoutille, au niveau où il repose sur un surbau, est égale à son épaisseur de matière augmentée de l'épaisseur du renfort transversal, par rapport aux gouttières, par lequel le panneau repose sur les surbaux.

Pour mieux faire ressortir les avantages de la solution selon l'invention, est décrit ci-après à titre d'exemple, sans la moindre intention restrictive, un mode de mise en oeuvre préféré de l'invention, avec référence aux dessins annexés, où
la figure 1 représente une coupe transversale schématique d'un panneau d'écoutille selon l'invention, reposant de part et d'autre sur les surbaux d'écoutille d'un bateau;
la figure 2 représente à plus grande échelle une vue selon la flèche F2 de la figure 1; et
la figure 3 représente une coupe du dispositif selon la figure 2, pratiquée suivant la ligne III-III de cette dernière.

Les figures des dessins annexés représentent un panneau d'écoutille perfectionné suivant l'invention, qui repose de part et d'autre sur les surbaux d'écoutille 2-3, adjacents aux plats- bords 4-5 du bateau.

Comme le montrant les dessins, ces panneaux d'écoutille sont conçus de manière que leur hauteur augmente graduellement à partir des extré-mités vers le milieu, de manière que la hauteur minimale est environ égale à l'épaisseur du renfort transversal 6 prévu au niveau de chaque surbau d'écoutille, renfort transversal par lequel le panneau d'écoutille 1 repose sur les surbaux d'écoutille par l'entremise d'un joint 7.

Il s'ensuit que la plus grande résistance du panneau d'écoutille 1 s'obtient au milieu, c'est-à-dire au niveau où le moment de flexion est maximal.

Il s'ensuit également que les surbaux 2 et 3 ne doivent pas être munis de découpes, grâce au fait que la hauteur des gouttières 8, prévues aux extrémités du panneau d'écoutille 1, correspond à l'épaisseur de ce dernier augmentée de celle du renfort 6. Cette solution présente le double avantage d'un prix de revient sensiblement inférieur à celui du système traditionnel, d'une part, et d'une plus grande résistance mécanique des surbaux 2 et 3, d'autre part.

En outre, l'empilage et la pose des panneaux d'écoutille perfectionnés selon l'invention sont des plus simples et la hauteur d'empilage se limite à la hauteur minimale des panneaux d'écoutille par suite du fait que les gouttières des panneaux glissent l'une dans l'autre au milieu.

## Revendications

1. Panneau d'écoutille de bateaux perfectionné, du type métallique, généralement exécuté en aluminium et de forme cintrée vers le haut au milieu, de manière à reposer de part et d'autre sur des surbaux d'écoutille, et dont la hauteur diminue graduellement vers ses deux extrémités à partir du milieu, caractérisé en ce qu'il est constitué par un profilé comportant des gouttières (8) inclinées et orientées perpendiculairement auxdites extrémités et dont la hauteur diminue graduellement à partir du milieu du panneau (1) et en ce que la hauteur dudit panneau d'écoutille (1), au niveau où il repose sur un surbau (2, 3), est égale à son épaisseur de matière augmentée de l'épaisseur du renfort transversal (6), par rapport aux gouttières (8, 9) par lequel le panneau (1) repose sur les surbaux (2, 3).

2. Panneau d'écoutille perfectionné selon la revendication 1, caractérisé en ce que la paroi inférieure dudit renfort (6) est, au niveau où le panneau d'écoutille (1) repose sur un surbau (2, 3), alignée sur le bord inférieur des gouttières (8).

## Patentansprüche

1. Ein Schiffslukendeckel aus Metall, normalerweise in Aluminiumausführung, dessen Form zur Mitte hin gebogen ist, der dahingehend perfektioniert wurde, daß er beidseitig auf Lukensüllen ruhr und dessen Höhe allmählich von der Mitte zu den beiden Enden hin abnimmt, gekennzeichnet dadurch, daß er aus einem Profil mit geneigten und senkrecht zu den erwähnten Enden ausgerichteten Rinnen (8) besteht, deren Höhe ausgehend von der Mitte des Deckels (1) abnimmt, und daß die Höhe des erwähnten Lukendeckels (1) an der Stelle, wo er auf einer Sülle (2, 3) aufliegt, seiner Materialstärke plus der Stärke des quer zu den Rinnen (8, 9) verlaufenden Spants entspricht, mit welchem der Deckel (1) auf den Süllen (2, 3) aufliegt.

2. Der perfektionierte Lukendeckel gemäß Anspruch 1, gekennzeichnet dadurch, daß die untere Wand des erwähnten Spants (6) auf der Höhe, wo der Lukendeckel (1) auf einer Sülle (2, 3) aufliegt, zur unteren Kante der Rinnen (8) hin ausgerichtet ist.

## Claims

1. Perfected hatchway panel for boats, of metallic type, generally produced in aluminium and shaped curved upward in the middle, in such a manner as to rest on all sides on the hatchway coamings, and of which the height decreases gradually toward its two extremities from the middle, characterised in that it consists of a profile including inclined gutters (8) directed perpendicular to the aforementioned extremities and of which the height decreases gradually from the middle of the panel (1) and in that the height of the aforementioned hatchway panel (1), at the level where it rests on a coaming (2, 3), is equal to its material thickness increased by the thickness of the transverse reinforcement (6), in relation to the gutters (8, 9) by which the panel (1) rests on the coamings (2, 3).

2. Perfected hatchway panel according to claim 1, characterised in that the lower wall of the aforementioned reinforcement (6) is, at the level where the hatchway panel (1) rests on a coaming (2, 3), aligned on the lower edge of the gutters (8).
